# EUROPÄISCHE PATENTSCHRIFT

(11) **EP 0 046 202 B1**
(45) Veröffentlichungstag und Bekanntmachung des Hinweises auf die Patenterteilung: **07.12.1983**
(21) Anmeldenummer: 81105724.9
(22) Anmeldetag: 21.07.1981
(51) Int. Cl.: C10B 21/14, C10B 21/10, C10B 43/10

(54) **Einrichtung zur Zuführung von Spül- und Entgraphitierungsluft in die zu den einzelnen Heizwänden von Verkokungsöfen führenden Starkgasleitungen**
System for supplying rinsing and degraphitizing air to the rich gas ducts leading to the single heating walls of coke ovens
Installation d'alimentation en air de rinçage et de dégraphitage de conduites de gaz riche conduisant à de différentes parois chauffantes de fours à coke

(30) Priorität: 20.08.1980 DE 3031329
(43) Veröffentlichungstag der Anmeldung: 24.02.1982
(73) Patentinhaber: Krupp Koppers GmbH, 45143 Essen (DE)
(72) Erfinder: Küppenbender, Rainer, D-4030 Ratingen 8 (DE)

## Beschreibung

Die Erfindung betrifft eine Einrichtung zur Zuführung von Spül- und Entgraphitierungsluft in die zu den einzelnen Heizwänden von Verkokungsöfen führenden Starkgasleitungen bei der zunächst die Freigabe eines vergleichsweise kleinen Öffnungsquerschnittes für die Spülluft und darauf die Freigabe eines größeren Öffnungsquerschnittes für die Entgraphitierungsluft vorgesehen ist.

Die Spülluft dient bekanntlich dazu die nach der Absperrung der Starkgaszufuhr in der Leitung noch vorhandene Restgasmenge aus der Leitung zu entfernen während die darauf folgende Zufuhr der Entgraphitierungsluft ein Abbrennen von in der Starkgasleitung und in den Starkgasdüsen gebildeten Graphitansätzen bewirken soll. Hierbei ist es erforderlich die Menge der Spülluft genau einzustellen um Verpuffungen durch die Bildung zündfähiger Gemische zu vermeiden.

Bei den bekannten Einrichtungen ist an der Starkgasleitung bzw. an dem mit dieser verbundenen Luftzusatzrohr eine kastenförmige Vorrichtung angebracht die mit einer Klappe versehen ist. Diese Klappe ist üblicherweise mittels einer Kette mit einem Gestänge verbunden, das über eine Betätigungsvorrichtung (Hydraulikzylinder oder dgl.) längsverschiebbar ist. Bei einer ersten Bewegung des Gestänges wird hierbei die Klappe um ein genau vorbestimmtes Maß angehoben und gibt damit den Öffnungsquerschnitt für die erforderliche Spülluftmenge frei. Bei der späteren Weiterbewegung des Gestänges wird die Klappe dann ganz angehoben, so daß der volle Querschnitt für das Einströmen der Entgraphitierungsluft zur Verfügung steht. Das Schließen der Klappe nach Beendigung des Entgraphitierungsvorganges erfolgt durch die entgegengesetzte Bewegung des Gestänges und durch das Eigengewicht der Klappe.

Es hat sich nun gezeigt daß es im Verlaufe des Betriebes der Verkokungsofenbatterie durch Temperaturschwankungen häufig zu Längenänderungen des Gestänges kommt. Diese Längenänderungen führen zwangsläufig zu einer Veränderung der Öffnungsweite der Klappe, so daß Abweichungen der Spülluftmengen die Folge sind. Es kann dann hierdurch zu den erwähnten Verpuffungen kommen, die wenn nicht rechtzeitig Nachjustierungen vorgenommen werden Undichtigkeiten oder herausgeworfene Düsen zur Folge haben.

Der Erfindung liegt daher die Aufgabe zugrunde eine Einrichtung zu schaffen die sicherstellt daß unabhängig von etwaigen Längenänderungen des Gestänges die Spülluft stets in gleicher Menge zur Verfügung steht.

Zur Lösung dieser Aufgabe schlägt die Erfindung vor daß für die Spülluft und die Entgraphitierungsluft zwei mit Klappen absperrbare Querschnitte vorgesehen sind die in einstellbarem zeitlichen Nacheinander öffnen. Hierbei wirkt nach einem weiteren Merkmal der Erfindung die zuerst öffnende Klappe für die Spülluft mit einer auswechselbaren Blende zusammen. Die beiden Klappen selbst sind zweckmäßig in an sich bekannter Weise über Ketten oder mit einem Gestänge verbunden, wobei die Entgraphitierungsluftklappe zeitverzögert gegenüber der Spülklappe öffnet.

Durch die erfindungsgemäße Maßnahme wird erreicht, daß die Klappe für die Spülluft die als erste betätigt wird im wesentlichen voll geöffnet wird wobei temperaturbedingte Abweichungen des Klappenhubes unerheblich sind. Durch die zur Verfügung stehende, von der Klappe freigegebene Öffnung kann die von diesem Öffnungsquerschnitt bestimmte Spülluftmenge vielmehr in jedem Falle ohne Mengenabweichungen in die Starkgasleitung einströmen. Die Bildung zündfähiger Gemische mit der Folge von Verpuffungen kann auf diese Weise wirkungsvoll verhindert werden. Durch den Einsatz einer auswechselbaren Blende kann die erforderliche Spülluftmenge bei Bedarf jederzeit verändert werden.

Nach Ablauf der für die Spülung der Starkgasleitung vorgesehenen Zeit wird das Gestänge weiter betätigt wobei durch die Öffnungsmechanik bedingt jetzt erst die Klappe für die Entgraphitierungsluft geöffnet wird. Die Klappe für die Spülluft wird hierbei weiter angehoben, ohne daß die dort einströmende Luftmenge, die jetzt ebenfalls zur Entgraphitierung mit herangezogen wird sich wesentlich verändert.

Die Erfindung ist in der Zeichnung beispielsweise veranschaulicht.

Es zeigen :
Figur 1 eine Ansicht der erfindungsgemäßen Einrichtung und
Figur 2 einen teilweisen Schnitt nach der Linie 11-11 der Fig. 1.

In Fig. 1 ist mit 1 das Luftzusatzrohr bezeichnet mit 2 die Starkgasleitung angedeutet, die mit dem Luftzusatzrohr verbunden ist und zunächst aufwärts geleitet zu der zugehörigen hier nicht dargestellten Heizwand führt. Am unteren Ende des Luftzusatzrohres ist eine kastenförmige Vorrichtung 3 angeordnet, die als Guß- oder Schweißkonstruktion ausgebildet sein kann. Diese kastenförmige Vorrichtung weist im vorliegenden Fall zwei Klappen 4 und 5 auf von denen die Klappe 4 für die Spülluft und die Klappe 5 für die Entgraphitierungsluft vorgesehen ist. An den beiden Klappen greifen Ketten 6 und 7 an, die über Kettenführungsrollen 8 und 9 laufen und bei 10 bzw. 11 mit einem Gestänge 12 verbunden sind. Dieses Gestänge liegt auf Stütz- und Führungsrollen 13 und 14 auf und ist mittels einer hier nicht dargestellten Betätigungsvorrichtung längsverschiebbar. Die Anordnung und Führung der Ketten 6 und 7 sind so getroffen, daß bei Bewegung des Gestänges 12 in Richtung des Pfeiles A zunächst die Klappe 4 geöffnet wird und infolge der längeren Kette erst bei weiterer Bewegung des Gestänges die Klappe 5 dann angehoben wird.

Aus Fig. 2 ist ersichtlich, daß die Klappe 4 eine auswechselbare Blende 15 verschließt, deren Öffnung 16 auf die erforderliche Spülluftmenge abgestellt ist. Die Klappe 4 wirkt ebenso wie die Klappe 5 mit einer in die kastenförmige Vorrichtung 3 eingelassenen Dichtung zusammen.

Um eine sichere Dichtung gegen den in der Beheizungsphase anstehenden Gasdruck zu erreichen, sind die Klappen mit Zusatzgewichten 17 versehen.

## Patentansprüche

1. Einrichtung zur Zuführung von Spül- und Entgraphitierungsluft in die zu den einzelnen Heizwänden von Verkokungsöfen führenden Starkgasleitungen, bei der zunächst die Freigabe eines vergleichsweise kleinen Öffnungsquerschnittes für die Spülluft und darauf die Freigabe eines größeren Öffnungsquerschnittes für die Entgraphitierungsluft vorgesehen ist, dadurch gekennzeichnet, daß für die Spülluft und die Entgraphitierungsluft zwei mit Klappen (4, 5) absperrbare Querschnitte vorgesehen sind, die in einstellbarem zeitlichen Nacheinander öffnen.

2. Einrichtung nach Anspruch 1, dadurch gekennzeichnet, daß die zuerst öffnende Klappe (4) für die Spülluft mit einer auswechselbaren Blende (15) zusammenwirkt.

3. Einrichtung nach Anspruch 1, dadurch gekennzeichnet, daß die beiden Klappen (4, 5) in an sich bekannter Weise über Ketten (6, 7) oder dgl. mit einem Gestänge (12) verbunden sind, wobei für die Entgraphitierungsluftklappe (5) ein längerer Öffnungsweg als für die Spülluftklappe (4) vorgesehen ist.

## Claims

1. Installation for introducing flushing-air and degraphitising-air into the lines which carry undiluted coal gas and lead to the individual heating walls of chamber-type coke ovens, wherein provision is made for initially opening up a comparatively small orifice cross-section for the flushing-air and for afterwards opening up a larger orifice cross-section for the degraphitising-air, characterised in that two cross-sections are provided for the flushing-air and the degraphitising-air, it being possible to shut off these cross-sections by means of valves (4, 5), the cross-sections opening in a time-sequence which can be preset.

2. Installation according to Claim 1, characterised in that the valve (4), which opens first, for the flushing-air, functions in conjunction with an interchangeable orifice plate (15).

3. Installation according to Claim 1, characterised in that the two valves (4, 5) are connected, via chains (6, 7) or the like, to a system of rods (12), in a manner known per se, a longer opening-travel being provided for the degraphitising-air valve (5) than for the flushing-air valve (4).

## Revendications

1. Dispositif pour l'amenée d'air de balayage et de dégraphitage aux conduites de gaz riche menant aux différentes parois chauffantes des fours à coke, dans lequel est prévue tout d'abord la libération d'une section d'ouverture relativement petite pour l'air de balayage et ensuite la libération d'une plus grande section d'ouverture pour l'air de dégraphitage., caractérisé par le fait que pour l'air de balayage et l'air de dégraphitage sont prévues deux sections pouvant être fermées par des volets (4, 5) et qui s'ouvrent en une succession réglable dans le temps.

2. Dispositif selon la revendication 1, caractér risé par le fait que le volet (4) destiné à l'air de balayage, qui s'ouvre en premier lieu, coopère avec un écran (15) pouvant être changé.

3. Dispositif selon la revendication 1, caractérisé par le fait que les deux volets (4, 5) sont reliés de manière en elle-même connue, par l'intermédiaire de chaînes (6, 7), etc..., à un tringlage (12) et que, pour le volet (5) à air de dégraphitage, est prévue une course d'ouverture plus longue que pour le volet (4) à air de balayage.
